# DEMANDE DE BREVET EUROPEEN

(11) **EP 1 158 119 A1**
(43) Date de publication de la demande: **28.11.2001**
(21) Numéro de dépôt: 01420106.5
(22) Date de dépôt: 11.05.2001
(51) Int. Cl.: E04H 15/42

(54) **Dispositif de fixation d'arceau pour toile de tente**

(30) Priorité: 26.05.2000 FR 0007077
(71) Demandeur: Manufacture Stephanoise De Transformations Textiles M.S.T.T., (SA Conseil d'Administration), 42100 Saint Etienne (FR)
(72) Inventeur: Andriol, Lucien, 74330 Choisy (FR)
(74) Mandataire: Dupuis, François

(57) **Abrégé**

Ce Dispositif est remarquable en ce que l'anneau (1a) spiralé reçoit un moyen d'ancrage (2) et de stabilisation comprenant une forme en boucle (2a) montée libre dans l'anneau, ladite forme en boucle comprenant au moins deux bras (2b,2c) de grande longueur orientés angulairement l'un de l'autre, pour assurer au moins une fonction de réception de l'extrémité d'un arceau et la fonction d'appui au sol de l'anneau spiralé, en utilisant les efforts de flexion donnés par l'anneau pour provoquer naturellement et sans autre moyen extérieur l'ancrage au sol dudit anneau.

## Description

L'invention se rattache au secteur technique des tentes, du matériel d'arrimage des tentes pour assurer leur stabilité.

De plus en plus, les ossatures portantes des toiles de tente, de camping, de randonnée, utilisent des arceaux incluant une pluralité de segments, ou étant constitués en eux-mêmes d'un profilé de grande longueur ayant une certaine flexibilité pour configurer le profil de la tente.

Ces arceaux sont réalisés dans des matières plastiques rigides spécifiques à mémoire de forme pour certains. En l'état de non utilisation, ces arceaux se présentent de manière rectiligne.

Pour configurer la tente, ils sont soumis à des efforts de flexion afin de définir la courbure adéquate pour s'engager dans les goussets préétablis sur la toile de tente.

Les ossatures support de tente, peuvent ainsi comprendre plusieurs arceaux de ce type qui sont soit reliés à leur partie supérieure à une galette de liaison se situant dans la partie supérieure du toit, soit ils constituent une forme en arc de cercle, avec leurs deux extrémités orientées vers le sol.

Les efforts et les forces de tension sont importantes de par la tendance de ces arceaux à reprendre leur position initiale. Il y a lieu de faire attention au fait que les extrémités de ces arceaux sont bien ancrées au sol et ne sont pas déplaçables dans n'importe quelle position.

A cet effet, on connaît des dispositifs de fixation d'arceau et de liaison simultanée avec la toile de tente et/ou son tapis de sol.

Ces dispositifs comprennent des anneaux spiralés permettant l'engagement et la fixation de sangles élastiques ou non élastiques, solidarisées à la toile de tente et/ou au tapis de sol.

Ces anneaux spiralés permettent le positionnement libre de goupilles agencées avec une forme en crochet fermé ou boucles coulissant dans l'anneau, tandis qu'un bras profilé est en débordement, en étant de section cylindrique par exemple, pour autoriser l'engagement de l'extrémité de l'arceau.

Selon une telle réalisation, le dispositif précité a très peu de tenue au sol et il suffit de mouvement malencontreux de personnes ou de force extérieure d'environnement, pour provoquer les déplacements de l'ensemble de l'attache.

Cela modifie alors la position de la tente, ce qui est nuisible. Il est ainsi courant d'utiliser des piquets profilés avec une tête crochet qui sont enfoncés au sol pour garantir leur stabilité.

Le but recherché selon l'invention était donc d'améliorer le positionnement du dispositif précité.

Selon l'invention, le dispositif est remarquable en ce que l'anneau spiralé reçoit un moyen d'ancrage et de stabilisation comprenant une forme en boucle montée libre dans l'anneau, ladite forme en boucle comprenant au moins deux bras de grande longueur orientés angulairement l'un de l'autre, pour assurer au moins une fonction de réception de l'extrémité d'un arceau et la fonction d'appui au sol de l'anneau spiralé, en utilisant les efforts de flexion donnés par l'anneau pour provoquer naturellement et sans autre moyen extérieur l'ancrage au sol dudit anneau.

Ces caractéristiques et d'autres encore ressortiront bien de la suite de la description.

Pour fixer l'objet de l'invention illustrée d'une manière non limitative aux figures des dessins où :
- la figure 1 est une vue du dispositif selon l'invention en position d'utilisation ;
- la figure 2 est une vue en coupe selon la ligne AA de la figure 1 ;
- la figure 3 est une vue en variante du dispositif de l'invention avec un bras stabilisateur et deux bras départ d'arceau.

Afin de rendre plus concret l'objet de l'invention, on le décrit maintenant d'une manière non limitative illustrée aux dessins.

Le dispositif de fixation d'arceau est référencé dans son ensemble par (1). Il comprend un anneau (1a) à plusieurs spirales jointives permettant l'insertion du moyen d'ancrage (2). Celui-ci comprend une forme en boucle (2a) libre de circuler le long de l'anneau. Cette boucle reçoit au moins deux bras profilés (2b,2c) disposés dans le même plan, mais orientés angulairement selon un angle α de l'ordre de 50 à 80°. Les deux bras sont soit rapportés et soudés à la boucle, soit le moyen d'ancrage pris dans son ensemble est monobloc avec en continu les deux bras et la boucle précitée.

Le bras supérieur (2b) est susceptible d'être orienté vers le haut lors de l'utilisation pour permettre l'insertion de l'extrémité de l'arceau. Le bras inférieur est susceptible de traverser l'ouverture intérieure de l'anneau et venir en appui diamétralement opposé sur la zone (1b) en regard de l'anneau.

La partie boucle présente une zone d'appui (1c) au sol, faisant ainsi contre-appui. Le bras (2c) assure donc une force de poussée de la boucle vers le sol, et ce en relation avec les forces de tension et de flexion données par l'arceau lui-même.

Le dispositif selon l'invention assure par sa configuration spécifique un auto-ancrage au sol et il n'est quasiment plus nécessaire d'avoir besoin du piquet comme rappelé précédemment.

Le dispositif selon l'invention peut en variante recevoir au moins deux bras récepteurs d'arceaux. Dans ce cas, les deux bras sont orientés angulairement l'un par rapport à l'autre dans un plan, tandis que le bras (2c) de stabilisation se situe dans un plan médian à ceux-ci pour garantir l'équilibre et la fixation.

Le dispositif est réalisé de préférence en fil métallique.

Les avantages ressortent bien de l'invention.

On souligne l'intérêt de ce perfectionnement en ce qu'il améliore d'une manière substantielle l'ancrage au sol.

## Revendications

1. Dispositif de fixation d'arceau pour toile de tente, **caractérisé en ce que** l'anneau (1a) spiralé reçoit un moyen d'ancrage (2) et de stabilisation comprenant une forme en boucle (2a) montée libre dans l'anneau, ladite forme en boucle comprenant au moins deux bras (2b,2c) de grande longueur orientés angulairement l'un de l'autre, pour assurer au moins une fonction de réception de l'extrémité d'un arceau et la fonction d'appui au sol de l'anneau spiralé, en utilisant les efforts de flexion donnés par l'anneau pour provoquer naturellement et sans autre moyen extérieur l'ancrage au sol dudit anneau.

2. Dispositif selon la revendication 1, **caractérisé en ce que** le bras supérieur (2) est susceptible d'être orienté vers le haut de l'utilisation pour permettre l'insertion de l'extrémité de l'arceau et **en ce que** le bras inférieur est susceptible de traverser l'ouverture intérieure de l'anneau et venir en appui diamétralement opposé sur la zone (1b) en regard de l'anneau.

3. Dispositif selon la revendication 1, **caractérisé en ce que** la partie boucle présente une zone d'appui (1c) au sol, faisant ainsi contre-appui. et **en ce que** le bras (2c) assure donc une force de poussée de la boucle vers le sol, et ce en relation avec les forces de tension et de flexion données par l'arceau lui-même.

4. Dispositif selon la revendication 1, **caractérisé en ce qu'**il peut recevoir au moins deux bras récepteurs d'arceaux, les deux bras étant orientés angulairement l'un par rapport à l'autre dans un plan, tandis que le bras (2c) de stabilisation se situe dans un plan médian à ceux-ci pour garantir l'équilibre et la fixation.
